# EUROPÄISCHE PATENTSCHRIFT

(11) **EP 1 084 322 B1**
(45) Veröffentlichungstag und Bekanntmachung des Hinweises auf die Patenterteilung: **27.03.2002**
(21) Anmeldenummer: 99925013.7
(22) Anmeldetag: 20.05.1999
(51) Int. Cl.: E05B 17/00, E05B 17/04

(54) **SCHLIESSVORRICHTUNG FÜR INSBESONDERE AN FAHRZEUGEN VOLLZIEHBARE SCHLIESSFUNKTIONEN**
CLOSING DEVICE FOR CLOSING FUNCTIONS IN VEHICLES IN PARTICULAR
DISPOSITIF DE FERMETURE POUR FONCTIONS DE FERMETURE POUVANT ETRE EXECUTEES NOTAMMENT SUR DES VEHICULES

(30) Priorität: 30.05.1998 DE 19824398; 20.11.1998 DE 19853543
(43) Veröffentlichungstag der Anmeldung: 21.03.2001
(73) Patentinhaber: HUF HÜLSBECK & FÜRST GMBH & CO. KG, 42551 Velbert (DE)
(72) Erfinder: WITTWER, Reinhard, D-42579 Heiligenhaus (DE); LÖW, Mathias, D-40885 Ratingen (DE)
(74) Vertreter: Mentzel, Norbert, Dipl.-Phys.
(86) Internationale Anmeldenummer: EP9903447
(87) Internationale Veröffentlichungsnummer: WO9963187

(56) Entgegenhaltungen:
- EP-A1- 0 611 860
- EP-A1- 0 659 961
- EP-A1- 0 769 598
- DE-A1- 4 412 609
- DE-A1- 19 525 499

## Beschreibung

Die Erfindung richtet sich auf eine Schließvorrichtung der im Oberbegriff des Anspruches 1 angegebenen Art. Ist der ordungsgemäße Schlüssel im Zylinderkern voll eingesteckt und wird der Schlüssel gedreht, so wird bei dieser Vorrichtung die Drehung auf ein Arbeitsglied übertragen, welches auf ein Schloss einwirkt und dort Schließfunktionen ausführt. Bei einem gewaltsamen Drehen des Schließzylinders durch Einbruchswerkzeuge sorgt eine Überlastsperre dafür, dass zwar eine Drehung des Zylinderkerns zusammen mit der Freilaufhülse erfolgt, diese Drehung aber nicht auf das Arbeitsglied übertragen wird. Dadurch wird eine Schließfunktion nicht ausgeführt. Darüber hinaus sind im Überlastfall Manipulationen am Arbeitsglied auch nicht möglich, weil dieses sich in einer Arretierungsposition befindet; es wird im Gehäuse festgehalten. Diese Überlastsicherung gewährleistet, dass die Vorrichtung bei gewaltsamen Öffnungsversuchen über Einbruchswerkzeuge nicht beschädigt wird; die Vorrichtung ist danach bereit, um mittels eines ordnungsgemäßen Schlüssel bestimmungsgemäß betätigt zu werden.

Vorrichtungen der im Oberbegriff von Anspruch 1 angegebenen Art (DE 44 12 609 A) haben sich zwar bewährt, haben aber den Nachteil einer verhältnismäßig großen axialen Baulänge. Bei dieser Vorrichtung muss die Überlastsperre in einer axialen Verlängerung des Zylinderkerns angeordnet sein, die hinter dem die Zuhaltungen aufweisenden Zylinderabschnitt angeordnet ist. Der Schieber ist in einer Aussparung des als Hebel ausgebildeten Arbeitsgliedes angeordnet. In der Aussparung muss noch eine Druckfeder angeordnet werden, die sich zwischen dem Schieber und dem Arbeitsglied abstützt und die radiale Federbelastung für das Sperr-Steuer-Glied der dortigen Überlastsperre erzeugt. Die Federbelastung der Überlastsperre wird also mittelbar, über den Schieber erzeugt. Aus Platzgründen kann die Druckfeder nur klein ausgebildet werden, weshalb ihre radiale Federbelastung begrenzt ist. Um diese Federbelastung wirksam zu setzen besitzt der Schieber einen axialen Lappen, der sich am Sperr-Steuer-Glied abstützt. Der abstützende Lappen des Schiebers liegt in dem gleichen Abschnitt wie das Sperr-Steuer-Glied. Im gleichen axialen Abschnitt befinden sich ferner die Arretierflächen zwischen einer am Schieber vorgesehenen Riegelzunge und einer Außenhülse des Gehäuses und schließlich auch noch eine Innenhülse des Gehäuses mit dem Radialausbruch für das Sperr-Steuer-Glied. Die bekannte Vorrichtung hatte außer der Überlastsperre auch noch eine als Walze ausgebildete Rasthaltung, die von einer Blattfeder in eine Rastausnehmung der Freilaufhülse gedrückt wurde. Diese Rasthaltung war von der Überlastsperre axial entfernt und konnte keine Steuerwirkungen auf den Schieber ausüben. Die bekannte Vorrichtung war platzaufwendig und konnte keine ausreichend hohe Federbelastung auf die Überlastsperre ausüben.

Der Erfindung liegt die Aufgabe zugrunde, eine zuverlässige, platzsparende Vorrichtung der im Oberbegriff des Anspruches 1 genannten Art zu entwickeln, die sich vor allem durch eine geringe axiale Baulänge auszeichnet. Dies wird erfindungsgemäß durch die im Kennzeichen des Anspruches 1 angeführten Maßnahmen erreicht, denen folgende besondere Bedeutung zukommt.

Bei der Erfindung kann das Sperr-Steuer-Glied unabhängig vom Ort des Schiebers angeordnet und kann daher ohne weiteres in jenem Zylinderabschnitt des Zylinderkerns angeordnet sein, wo sich auch die Zuhaltungen befinden. Dadurch wird in der Vorrichtung ein axialer Platz eingespart. In diesem Zylinderabschnitt liegt das Sperr-Steuer-Glied radial nach außen frei und wird von einer blattförmigen Feder überdeckt, welche unmittelbar die radiale Federkraft der Überlastsperre auf das Sperr-Steuer-Glied ausübt. Der Schieber kann vom Sperr-Steuer-Glied axial entfernt sein. Die jetzt unabhängig von dem Schieber wirkende Federbelastung der Überlastsperre kann durch entsprechende Bemessung der blattförmigen Feder beliebig groß sein. Außerdem ist es jetzt auch ohne weiteres möglich über die gleiche oder eine gesonderte blattförmige Feder mehrere Sperr-Steuer-Glieder in der Überlastsperre wirksam zu setzen, z.B. ein diametral zueinander angeordnetes Paar von Gliedern. Die unmittelbar auf das Sperr-Steuer-Glied einwirkende Federbelastung der blattförmigen Feder wird bei der Erfindung zur Steuerung des Schiebers genutzt. Dazu dient eine axiale Verbindung, die den Abstand zwischen dem Schieber und dem Sperr-Steuer-Glied überbrückt. Diese axiale Verbindung kann in verschiedener Weise ausgebildet werden, wobei jeder dieser Möglichkeiten eine eigene erfinderische Bedeutung zukommt.

Eine erste Möglichkeit für diese axialen Verbindung ist in Anspruch 6 angeführt. Diese besteht aus einem Stellglied, das radial außerhalb des Gehäuses angeordnet ist und mit der auf das Sperr-Steuer-Glied einwirkenden blattförmigen Feder entweder einstückig ausgebildet oder zwar mehrstückig aber baueinheitlich verbunden ist. Wenn sich das Sperr-Steuer-Glied im Überlastfall aus der Radialaussparung der Freilaufhülse heraushebt, führen das Stellglied und die Feder eine gemeinsame radiale Bewegung aus und diese Bewegung wird über das Stellglied auf den Schieber übertragen.

Eine zweite Möglichkeit für die axiale Verbindung ist im Anspruch 2 angeführt. Sie besteht aus einer unmittelbaren formschlüssigen Verbindung zwischen dem Sperr-Steuer-Glied und dem Schieber. In diesem Fall hat die auf das Sperr-Steuer-Glied einwirkende Feder eine Doppelfunktion. Einerseits dient sie, wie schon im Zusammenhang mit Anspruch 1 erwähnt, als radiale Federbelastung der Überlastsperre. Durch den Formschluss hat aber die Feder zugleich die neue Funktion die bereits im Oberbegriff von Anspruch 1 genannte Rückstellkraft zu erzeugen, welche den Schieber in dessen Kupplungsposition gedrückt hält. Über diesen Formschluss wird im Überlastfall der Schieber in seine Arretierposition überführt, in welcher der Schieber im Gehäuse fixiert und zugleich das Arbeitsglied im Gehäuse arretiert ist. Eine besonders einfache Ausbildung dieser formschlüssigen Verbindung zwischen Schieber und Sperr-Steuer-Glied ergibt sich aus Anspruch 3.

Weitere Maßnahmen und Vorteile der Erfindung ergeben sich aus den Unteransprüchen, der nachfolgenden Beschreibung und den Zeichnungen. In den Zeichnungen ist die Erfindung in drei Ausführungsbeispielen dargestellt. Es zeigen:
- Fig. 1: einen schematischen Längsschnitt durch eine erste Ausführungsform der erfindungsgemäßen Vorrichtung längs der Schnittlinie I - I von Fig. 2, allerdings wenn der in Fig. 2 gezeigte Schlüssel abgezogen ist,
- Fig. 2: einen ersten Querschnitt durch die Vorrichtung längs der Schnittlinie II - II von Fig. 1, allerdings nachdem der ordnungsgemäße Schlüssel eingesteckt worden ist,
- Fig. 3: einen zweiten Querschnitt durch die Vorrichtung von Fig. 1 längs der dortigen Schnittlinie III - III,
- Fig. 4: einen der Fig. 1 entsprechenden Längsschnitt durch die Vorrichtung, wenn, aufgrund einer gewaltsamen Drehung eines nicht näher gezeichneten Einbruchswerkzeugs, eine Überlastsperre in eine Freilaufposition gebracht worden ist,
- Fig. 5: einen entsprechend der Fig. 2 ausgeführten Querschnitt längs der Schnittlinie V - V von Fig. 4 durch die Vorrichtung mit eingestecktem Einbruchswerkzeug, wenn sich die Vorrichtung in der Freilaufposition von Fig. 4 befindet, und
- Fig. 6: einen zu Fig. 3 analogen zweiten Querschnitt der in ihrer Freilaufposition befindlichen Vorrichtung von Fig. 4 längs der dortigen Schnittlinie VI - VI,
- Fig. 7,: in Analogie zu Fig. 1, einen Längsschnitt durch eine zweite Ausführungsform der erfindungsgemäßen Vorrichtung, deren Schnittführung durch die Schnittlinie VII - VII in Fig. 8 veranschaulicht ist, allerdings wieder bei abgezogenem Schlüssel,
- Fig. 8: einen Querschnitt durch die Vorrichtung von Fig. 7 längs der Schnittlinie VIII - VIII, nachdem der ordnungsgemäße Schlüssel wieder eingesteckt worden ist,
- Fig. 9: eine perspektivische Ansicht der erfindungsgemäßen Vorrichtung von Fig. 7 und
- Fig. 10: einen Axialschnitt durch eine dritte, ebenfalls nur schematisch dargestellte Vorrichtung nach der Erfindung, bei abgezogenem Schlüssel, in Abwandlung der in Fig. 7 gezeigten Vorrichtung.

Die in den Fig. 1 bis 10 gezeigten drei Vorrichtungen 71, 72, 73 werden vorzugsweise in Türen von Fahrzeugen eingebaut und haben hinsichtlich ihres Schließzylinders 70 einen im Wesentlichen übereinstimmenden Aufbau. Der Schließzylinder 70 besteht zunächst aus einer Freilaufhülse 20 und einem darin axialfest drehgelagerten Zylinderkern 10. Die axialfeste Verbindung wird durch innere Absatzflächen zwischen den Bauteilen erzeugt. Dazu ist der Zylinderkern abgesetzt und umfasst einen verbreiterten Zylinderkopf 11, einen federbelastete Zuhaltungen 15 aufweisenden Zylinderabschnitt 12 und ein radial abgesetztes Zylinderende 13. Der Zylinderkern 10 besitzt einen Schlüsselkanal 14 zur Aufnahme eines im Querschnitt erst in Fig. 2 gezeigten Schlüssels 16. Ist der Schlüssel 16 herausgezogen, so werden die Zuhaltungen 15 aufgrund ihrer Federbelastung radial nach außen gedrückt und greifen, wie bei 15' in Fig. 2 gezeigt ist, in Sperrkanäle 22 der Freilaufhülse 20 ein. Dann ist der Zylinderkern 10 mit der Freilaufhülse 20 verriegelt.

Die Freilaufhülse 20 ist einem ortsfesten zylindrischen Gehäuse 30 an sich drehbar gelagert, wird aber normalerweise daran durch eine Überlastsperre 60 im Gehäuse 30 gehindert. Die Freilaufhülse 20 ist also normalerweise im Gehäuse 30 fest. Auf dem Zylinderende 13 ist ein Arbeitsglied 50 drehgelagert. Bei der ersten Vorrichtung 71 besteht das Arbeitsglied 50 aus einem Schaft, der durch ein in Fig. 1 erkennbares Montagemittel 65 axialfest am Zylinderende 13 sitzt. Das Arbeitsglied 50 greift mit einem Lappen 66 in eine am besten aus Fig. 3 ersichtliche Ausnehmung 67 eines Schiebers 40 ein dessen Bedeutung und Wirkungsweise noch näher beschrieben werden wird. Dadurch kommt die aus Fig. 3 ersichtliche drehfeste Verbindung zwischen dem Arbeitsglied 50 und dem Schieber 40 zustande.

Normalerweise befindet sich der Zylinderkern 10 in einer aus Fig. 1 und 2 ersichtlichen Null-Stellung, die z.B. durch eine in Fig. 1 gezeigte Impulsfeder 75 bestimmt sein kann. Die Impulsfeder 75 umschlingt mit ihren Windungen das Arbeitgsglied 50 und ihre beiden Schenkel, fassen zwei axiale Lappen 68, 74 vom Schieber 40 bzw. vom Gehäuse 30 zwischen sich. In der Null-Stellung kann der ordnungsgemäße Schlüssel 16 in den Schlüsselkanal 14 eingesteckt bzw. wieder herausgezogen werden. Im eingesteckten Zustand des Schlüssels werden die Zuhaltungen 15, wie Fig. 2 zeigt, auf den Umfang des Zylinderkerns 10 einsortiert. Dann ist der Zylinderkern 10 im Sinne des Pfeiles 18 in der Freilaufhülse 20 drehbar. Beim Betätigen des Schlüssels 16 kann dann der Zylinderkern in verschiedene Winkelpositionen überführt werden, die bestimmten Arbeitsstellungen des Zahnrades 50 und des damit in Eingriff stehenden Schlosses entsprechen. Diese Drehung 18 des Zylinderkerns 10 wird im Normalfall auf folgende Weise auf das Arbeitsglied 50 übertragen.

Der bereits erwähnte Schieber 40 befindet sich an einem inneren Stirnende einer Absatzfläche zwischen dem Zylinderabschnitt 12 und dem Zylinderende 13 der Freilaufhülse 20 und dem Gehäuse 30 wodurch eine radiale Führung 54 für den Schieber 40 entsteht. Der Schieber 40 ist im Sinne des Pfeiles 44 von Fig. 3 kraftbelastet, was bei dieser Vorrichtung 71 in besonderer Weise zustande kommt und noch näher erläutert werden wird. Dabei kommen die aus Fig. 1 ersichtlichen Kuppelflächen 17, 47 miteinander in Eingriff. Die zum Schieber 40 gehörende Kuppelfläche 47 besteht aus einer in die Ausnehmung 67 weisenden Nase, die in eine Radialvertiefung 17 im Bereich des Zylinderendes 13 eingreift. Dadurch ist in der Null-Stellung des Zylinderkerns 10 auch die Ausgangsdrehlage des Arbeitsglieds 50 definiert. Bei der schlüsselbedingten Drehung 18 des Zylinderkerns 10 wird über die in Eingriff stehende Kupplung 17, 47 und 66, 67 das Arbeitsglied 50 vom Zylinderkern 10 mitgedreht und führt dadurch die gewünschten Schließfunktionen an den Schlossgliedern aus.

Die vorerwähnte Überlastsperre 60 hat folgenden aus Fig. 1 und 2 ersichtlichen besonderen Aufbau. Dazu gehören im vorliegenden Fall zwei Sperr-Steuer-Glieder 61, 61', deren Anzahl bedarfsweise erhöht bzw. nur durch ein Glied ersetzt werden kann. Im vorliegenden Fall sind die beiden Glieder, wie am besten aus Fig. 2 zu ersehen ist, zueinander diametral angeordnet und in spiegelbildlicher Weise zueinander orientiert. Sie sind im Sinne der beiden Pfeile 33, 33' in Richtung auf die strichpunktiert angedeutete Zylinderachse 19 von Fig. 1 federbelastet. Wegen ihres übereinstimmenden Aufbaus genügt es das Sperr-Steuer-Glied 61 zu betrachten.

Das Sperr-Steuer-Glied 61 besteht im vorliegenden Fall aus einem Rollkörper, nämlich einer Walze. Diese Walze 61 befindet sich lose in einem ihren Umrissdimensionen angepassten Radialausbruch 31 des Gehäuses 30. Zur Überlastsperre 60 gehört auch noch eine im Umfangsbereich der Freilaufhülse 20 eingelassene Radialaussparung 21, in welche die Walze 61 im Normalfall mit ihrem radial inneren Umfangsbereich 62 gemäß Fig. 2 eingreift.

Die vorerwähnte Federbelastung 33 geht bei der Vorrichtung 71 von einer geschlitzten Ringfeder 37 aus, die, ausweislich des in Fig. 2 gezeigten Querschnitts das Gehäuse 30 in einer Radialebene, nämlich der Schnittebene II - II von Fig. 1, weitgehend umschließt und mit ihren durch den Ringschlitz getrennten, radial federnden Ringsegmenten sich an den beiden Sperr-Steuer-Gliedern 61, 61' abstützt. Der zugehörige Radialausbruch 31 im Gehäuse ist nämlich zur in Fig. 2 gezeigten Gehäuseaußenfläche 77 hin offen, weshalb die beiden Sperr-Steuer-Glieder 61, 61' mit ihren jeweiligen Radialaußenenden 63 frei liegen und von den Schenkelenden der geschlitzten Ringfeder 37 überdeckt werden. Die Ringfeder wirkt also unmittelbar auf das Sperr-Steuer-Glied 61 bzw. 61' ein und übt so die radiale Federbelastung 33 bzw. 33' der Überlastsperre 60 aus. Die beiden Sperr-Steuer-Glieder 61, 61' befinden sich radial neben dem die Zuhaltungen 12 aufweisenden Axialabschnitt. Dies gilt nicht nur für diese Vorrichtung 71 sondern auch für die beiden in Fig. 7 bzw. 10 gezeigten alternativen Vorrichtungen 72 und 73. Der Schieber 40 ist in allen drei Fällen 71 bis 73 zwar in einem axial versetzten Abschnitt 69 des Schließzylinders 70 angeordnet, wie Fig. 1 bzw. Fig. 7 zeigen, doch besteht zwischen einem der beiden Glieder 61' bzw. 61 und dem jeweiligen Schieber 40 eine axiale Verbindung, die bei den Vorrichtungen 71 bis 73 zueinander unterschiedlich gestaltet ist.

Im Ausführungsbeispiel der Vorrichtung 71 von Fig. 1 bis 6 liegt eine formschlüssige Verbindung 80 zwischen dem Sperr-Steuer-Glied 61' und dem Schieber 40 vor. Diese Verbindung 80 besteht, wie am besten aus Fig. 3 zu entnehmen ist, aus einem axialen Zapfen 81, der in eine Kulissenführung 82 des Schiebers 40 eingreift. Die Länge der Kulissenführung 82 berücksichtigt das Ausmaß der vorgesehenen Drehbewegung 18 vom Zylinderkern 10. Durch diesen Formschluss 80 wirkt sich die unmittelbar auf das Sperr-Steuer-Glied 61' gemäß Fig. 2 einwirkende Federbelastung 33' mittelbar auch auf den Schieber 40 aus; es entsteht dort die bereits erwähnte, aus Fig. 3 ersichtliche Rückstellkraft 44, welche normalerweise die erwähnten Kuppelflächen 17, 47 in ihrer eingriffswirksamen Kupplungsposition hält.

Diese Steuerung des Schiebers 40 vom Sperr-Steuer-Glied 61' gilt aber nicht nur für den Normalfall sondern, wie aus Fig. 4 bis 6 hervorgeht, auch für den Überlastfall. Wenn über ein in Fig. 5 angedeutetes Einbruchswerkzeug 16' eine gewaltsame Drehung 18' auf dem Zylinderkern 10 gemäß Fig. 5 ausgeübt wird, so sind, wie bereits erwähnt wurde, die Zuhaltungen 15 in den Sperrkanälen 22 der Freilaufhülse 20 verriegelt. Dadurch werden beide Bauteile des Schließzylinders 70, nämlich der Zylinderkern 10 zusammen mit der Freilaufhülse 20, im Gehäuse 30 verdreht 18'. Dies ist möglich, weil die Überlastsperre 60 in die aus Fig. 5 ersichtliche Freilaufstellung gelangt, wenn bei der gewaltsamen Drehung 18' ein Drehmoment ausgeübt wird, das einen bestimmten Grenzwert übersteigt. Dieser Grenzwer ist durch die Federbelastung 33, 33' sowie die in Fig. 5 erkennbare Profilierung der beiden Radialaussparungen 21 bzw. 21' in der Freilaufhülse 20 bestimmt. Die Radialaussparungen 21, 21' besitzen ein geeignetes Aushebeprofil, aus welchem sich die Walzen 61, 61' herausdrehen, wenn dieses Grenz-Drehmoment überschritten wird. Dann geht die Walze 61 aus der im Normalfall vorliegenden Eingriffsstellung gemäß Fig. 2 in die aus Fig. 5 ersichtliche Aushebestellung im Überlastfall über. Die beiden Enden der geschlitzten Ringfeder 37 werden auseinandergespreizt, wodurch sich die Federbelastung 33, 33' der Glieder 61, 61' erhöht. Die Glieder 61, 61' wälzen sich bei der Drehung 18' auf dem Umfangsbereich 64 der Freilaufhülse 20 ab.

Um bei der hohen Federbelastung 33, 33' der Flächenpressung standhalten zu können, sind die Radialaussparungen 21, 21' in der Freilaufhülse 20 mit Stahleinlagen 78 versehen. Im Überlastfall wird durch den Zapfen 81 der formschlüssigen Verbindung 80 die Spreizbewegung des Sperrgliedes 61' auf den Schieber 40 übertragen, wie aus Fig. 6 zu ersehen ist. Dabei gelangen am Schieber 40 vorgesehene Arretierflächen 42 in Eingriff mit Gegen-Arretierflächen 32 des Gehäuses 30. Diese Gegen-Arretierflächen 32 bestehen aus einem in Fig. 3 erkennbaren Schlitz 76 des axialen Lappens 74. Die Arretierflächen 42 vom Schieber 40 dagegen bestehen aus einer radialen Nase 79 vom Schieber 40. Im Überlastfall ist also der Schieber 40 arretiert. Durch den beschriebenen formschlüssigen Eingriff zwischen dem Arbeitsglied 50 und dem Schieber 40 über den erwähnten Lappen 66 ist auch das Arbeitsglied 50 im Überlastfall gemäß Fig. 6 arretiert. In dieser Arretierungsposition sind die Kuppelflächen 17, 47 zwischen dem Schieber 40 und dem Zylinderkern 10 entkuppelt; im Überlastfall dreht sich also der Zylinderkern 10 im Freilauf. Es erfolgt keine Mitnahme des Arbeitsglieds 50. Die Vorrichtung 71 führt also trotz der Drehung 18' des Zylinderkerns 10 keine Schließfunktion im Fahrzeug aus.

Diese Vorrichtung 71 hat den Vorteil, dass die Federbelastung 33, 33' der Überlastsperre 60, wie bereits gesagt wurde, automatisch auch die Rückstellkraft 44 für den Schieber 40 mit erzeugt. Man spart eine zusätzliche, den Schieber 40 rückstellende Feder ein. Bei der Vorrichtung 71 hat die blattförmige Ringfeder 37 eine Doppelfunktion. Weiterhin ist festzustellen, dass durch die Verbindung 80 beim Ausführungsbeispiel der Vorrichtung 71 die beschriebene Stellbewegung des Sperr-Steuer-Glieds 61' zwischen der Eingriffsstellung von Fig. 2 und der Aushebestellung von Fig. 5 für die komplette Steuerbewegung des Schiebers 40 zwischen dessen Kupplungsposition in Fig. 3 und dessen Arretierposition von Fig. 5 genutzt wird. Bei den beiden anderen Vorrichtungen 72, 73 ergibt sich eine teilweise Steuerung des Schiebers 40, durch das dortige Sperr-Steuer-Glied 61. Wegen des weitgehend übereinstimmenden Aufbaus genügt es bei den Vorrichtungen 72, 73 lediglich auf die Unterschiede einzugehen. In übriger Hinsicht gilt die Beschreibung der Vorrichtung 71.

Bei den Vorrichtungen 72, 73 besteht das Arbeitsglied 50' aus einem Zahnrad, was am besten aus Fig. 9 ersichtlich ist. Das Zahnrad 50 stützt sich am hinteren Stirnende des Gehäuses 30 ab, wobei eine Klippverbindung 51 od. dgl. für einen axialen Zusammenhalt der Bauteile sorgen kann. Das Zahnrad 50 besitzt eine Umfangszahnung 52, die in Zahneingriff mit weiteren, nicht näher gezeigten Schlossgliedern steht, deren Lage durch den Pfeil 53 in Fig. 7 veranschaulicht ist. Wie am besten aus Fig. 9 hervorgeht, ist in das Zahnrad 50 eine radiale Führung für einen Schieber 40 integriert. In der Führung 54 befindet sich, wie am besten aus Fig. 7 hervorgeht, eine Aufnahme 55 für eine Druckfeder 45. Die Druckfeder 45 stützt sich an gegenüberliegenden Radialschultern 46, 56 des Schiebers 40 und der Führung 54 ab. Dadurch ist der Schieber 40 im Sinne des Pfeils 44 von Fig. 7 kraftbelastet.

Bei der in Fig. 7 bis 9 gezeigten zweiten Vorrichtung 72 besteht eine mittelbare axiale Verbindung 83 zwischen dem dortigen Sperr-Steuer-Glied 61 und dem Schieber 40 benutzt, wofür ein Stellglied 23 benutzt wird. Dieses Stellglied besteht in diesem Ausführungsbeispiel aus einer Federzunge 23, die radial außerhalb des Gehäuses 30 angeordnet ist und die bereits beschriebene Federbelastung 33 der Überlastsperre 60 erzeugt. Dies gilt sinngemäß auch für das diametral gegenüberliegende Sperr-Steuer-Glied 61', welches eine eigene Federzunge 23' aufweist. Die Federzungen 23 bzw. 23' sind mit Ihrem einem Zungenende 24 im Umfangsbereich des Gehäuses 30 befestigt und mit ihren gegenüberliegenden freien Federenden 25 in einer Radialebene des Schließzylinders verschwenkbar, die durch die Schnittebene VII - VII von Fig. 8 veranschaulicht ist. Die eine Federzunge 23 ist mit einer Verlängerung 35 versehen, welche auch in diesem Fall Steuerungsfunktionen auf den Schieber 40 ausübt. Der Schieber 40 überragt das zylindrische Gehäuse radial und besitzt eine radiale Schulter 41, die von der Verlängerung 35 des Stellglieds 23 hintergriffen wird. Durch die erwähnte Druckfeder 45 wird für einen dauernden Kontakt bei 41 zwischen der Verlängerung 35 des Stellglieds 23 und dem Schieber 40 gesorgt.

Die Stellbewegung der hier ebenfalls als Walze 61 bzw. 61' ausgebildeten Sperr-Steuer-Glieds zwischen der Eingriffsstellung von Fig. 7 und 8 und einer nicht näher gezeigten, aber in Analogie zu Fig. 5 sich ergebenden Aushebestellung wird auch in diesem Fall über die axiale Verbindung 83 auf den Schultern 40 übertragen. Das bewirkt die Federzunge 23, die sich am Außenende 63 der Walze 61 abstützt. Dabei kommen die auch hier vorgesehenen Arretierflächen 32, 42 zwischen dem Schieber 40 und dem Gehäuse 30 in ihre Verriegelungslage. Das Zahnrad 50' ist dann drehblockiert. Die Rückstellbewegung des Schiebers 40 aus einer solchen Arretierposition in die Kupplungsposition von Fig. 7 erfolgt zwar aktiv durch die Druckfeder 45, aber in Abstimmung mit der Rückzugsbewegung der Federzunge 23.

Wie aus Fig. 7 hervorgeht, ist die Arretierstelle 32 für den Schieber 40 im Gehäuse 30 radial näher zur Zylinderachse 19 angeordnet als die vorbeschriebene Kontaktstelle 41 zwischen dem Schieber 40 und dem freien Zungenende 25. Das Zahnrad 50' befindet sich, wie Fig. 9 zeigt, am inneren Ende 27 des Zylinderkerns 10; es ist koaxial zur Zylinderachse 19, drehbar auf dem dortigen Zylinderzapfen 13 gelagert. Die Befestigungsstelle 34 der Zunge 23 befindet sich an dem gegenüberliegenden, äußeren Endbereich 28. Der dort befindliche Zylinderkopf 11 ist von einer Staubkappe 29 abgedeckt. Eine elastische Ringdichtung 39 in einer Ringnut zwischen dem Zylinderkopf 11 und dem Gehäuse 30 sorgt für einen Schutz gegenüber Schmutz.

Es versteht sich, dass die Anzahl der das Grenz-Drehmoment bestimmenden Walzen 61, 61' und der dazugehörigen Federzungen 23, 23' beliebig sein könnte. Mehrere solcher Zungen 23, 23' könnten auch durch einen axial geschlitzten Federring erzeugt sein, der eine gemeinsame Befestigung aller Zungen im Umfangsberich des Gehäuses 30 zulässt. An Stelle einer biegsamen Federzunge 23 könnte man auch einen verschwenkbaren Arm verwenden, der durch Federmittel in Richtung der Zylinderachse 19 federbelastet ist und die durch den Pfeil 33 bzw. 33' beschriebene Federbelastung erzeugt.

Die in Fig. 10 gezeigte dritte Ausführung der erfindungsgemäßen Vorrichtung 73 ist teilweise in Übereinstimmung mit dem zweiten Ausführungsbeispiel gemäß Fig. 7 und 8 und teilweise mit dem ersten Ausführungsbeispiel gemäß Fig. 1 bis 6 ausgebildet. Es gelten daher, soweit die gleichen Bezugszeichen verwendet sind, die bisherigen Beschreibungen. Es genügt auf die Unterschiede einzugehen. Die radiale Federkraft 33, 33' wird auch in diesem Fall von einer geschlitzten Ringfeder 37 erzeugt, die über die Stützstelle 43, 43' auf die beiden Glieder 61, 61' übertragen, von denen wieder das eine 61 Steuerfunktionen ausführt.

Im Überlastfall weitet sich die Ringfeder 37 radial; sie "atmet" beim Übergang vom Normalfall in den Überlastfall. Die Ringfeder 37 besitzt an ihrer Ringinnenfläche 57, wie Fig. 10 zeigt, diverse Stützstellen 43, 43' für die einzelnen Sperrglieder 61, 61'. Weiterhin ist die Ringfeder 37 mit einem axialen Ansatz 48 versehen, welcher in der bereits im Zusammenhang mit dem vorausgehenden Ausführungsbeispiel beschriebenen, analogen Weise an der Kontaktstelle 41 mit dem Schieber 40 zusammenwirkt. Die Freilaufhülse 20 besitzt, wie Fig. 6 zeigt, eine Umfangsnut 49, in welche ein seinerseits in einer radialen Aufnahme 59 des Gehäuses 30 sitzender Sprengring 58 od. dgl. eingreift. Dieser Sprengring 58 sorgt für einen axialen Zusammenhalt zwischen dem ortsfesten Gehäuse 30 und der darin im Überlastfall drehbaren Freilaufhülse 20.

### Bezugszeichenliste :

- 10: Zylinderkern
- 11: Zylinderkopf von 10
- 12: Zylinderabschnitt von 10 mit 15
- 13: Zylinderende von 10
- 14: Schlüsselkanal für 16 in 10
- 15: Zuhaltung in 12 (einsortierte Lage)
- 15': Verriegelungslage von 15 (Fig. 2)
- 16: Schlüssel für 10
- 16': Einbruchswerkzeug (Fig. 5)
- 17: Kuppelfläche von 10, Radialvertiefung
- 18: Schlüssel-Drehung von 10 (Normalfall)
- 18': gewaltsame Drehung von 10 und 20 (Überlastfall, Fig. 5)
- 19: Zylinderachse von 10
- 20: Freilaufhülse
- 21, 21': Radialaussparung in 20
- 22: Sperrkanal in 20 für 15
- 23: Stellglied, Federzunge, blattförmige Feder
- 23': zweite Federzunge
- 24: festes Zungenende von 23
- 25: freies Ende von 23
- 26 27: inneres Ende von 10
- 28: äußerer Endbereich von 10
- 29: Staubkappe auf 12 (Fig. 7)
- 30: Gehäuse
- 31, 31': Radialausbruch in 30 für 61, 61'
- 32: Gegen-Arretierfläche an 30 für 40
- 33, 33': Pfeil der Federbelastung von 23 bzw. 23'
- 34: Befestigungsstelle für 24
- 35: Verlängerung von 23
- 36: axialer Versatz zwischen 61 und 61' (Fig. 10)
- 37: geschlitzte Ringfeder (Fig. 2 und 10)
- 38 39: Ringdichtung zwischen 12, 30 (Fig. 7)
- 40: Schieber
- 41: radiale Schulter für 25, Kontaktstelle
- 42: Arretierfläche an 40 für 30
- 43, 43': Stützstelle von 37 an 61, 61' (Fig. 10)
- 44: Pfeile der Rückstellkraft von 40 (Fig. 3)
- 45: Druckfeder für 44
- 46: Radialschulter für 45 an 40
- 47: Kuppelfläche von 40
- 48: axialer Ansatz an 37 für 40 (Fig. 10)
- 49: Umfangsnut in 20 (Fig. 10)
- 50: Arbeitsglied, Zapfen (Fig. 1 bis 6)
- 50': Arbeitsglied, Zahnrad (Fig. 7 bis 9)
- 51: Klippverbindung zwischen 10, 50' (Fig. 7 bis 10)
- 52: Umfangszahnung von 50
- 53: Pfeil für Schlossglieder an 50
- 54: radiale Führung von 40 an 50, 50'
- 55: Aufnahme für 45 in 54
- 56: Radialschulter für 45 an 54
- 57: Ringinnenfläche von 37 (Fig. 10)
- 58: Sprengring (Fig. 10)
- 59: radiale Aufnahme in 30 (Fig. 10)
- 60: Überlastsperre
- 61, 61': Sperr-Steuer-Glied für 60, Walze
- 62: Radialinnenende von 61
- 63: Radialaußenende von 61
- 64: Umfangsbereich von 20
- 65: Montagemittel zwischen 13, 50 (Fig. 1)
- 66: Lappen von 50 (Fig. 1, 3)
- 67: Ausnehmung in 40 (Fig. 1, 3)
- 68: Lappen an 40 (Fig. 1)
- .69: Abschnitt von 40 bei 70 (Fig. 1, 7)
- 70: Schließzylinder
- 71: erste Vorrichtung
- 72: zweite Vorrichtung
- 73: dritte Vorrichtung
- 74: Lappen an 30 (Fig. 1)
- 75: Impulsfeder
- 76: Schlitz für 32 in 74 (Fig. 3)
- 77: Gehäuseaußenfläche (Fig. 2)
- 78: Stahleinlage in 21, 21' (Fig. 5)
- 79: radiale Nase für 42 an 40 (Fig. 2)
- 80: formschlüssige axiale Verbindung in 71 (Fig. 1, 3)
- 81: axialer Zapfen an 61' (Fig. 3)
- 82: Kulissenführung für 81 in 40 (Fig. 3)
- 83: mittelbare Verbindung zwischen 40, 61 in 72 bzw. 73 (Fig. 7)

## Patentansprüche

1. Schließvorrichtung (71, 72, 73) für insbesondere an Fahrzeugen vollziehbare Schließfunktionen, mit einem Schließzylinder (70),
wobei der Schließzylinder (70) eine Freilaufhülse (20) und einen darin axialfest drehgelagerten Zylinderkern (10) mit einem Zuhaltungen (15) aufweisenden Zylinderabschnitt (12) umfasst
und die Zuhaltungen (15) durch Einstecken eines Schlüssels (16) steuerbar sind und bei abgezogenem Schlüssel (16) den Zylinderkern (10) mit der Freilaufhülse (20) verriegeln (15),
mit einem ortsfesten, die Freilaufhülse (20) zwar drehbar aufnehmenden Gehäuse (30), in welchem aber die Freilaufhülse (20) normalerweise durch ein radial federbelastetes (33) Sperr-Steuer-Glied (61; 61') einer Überlastsperre (60) drehfixiert ist,
wobei das Sperr-Steuer-Glied (61; 61') sich lose in einem Radialausbruch (31; 31') des Gehäuses (30) befindet und - im Normalfall - mit seinem Radialinnenende (62) aufgrund der radialen Federbelastung (33) in eine, ein Aushebeprofil aufweisende Radialaussparung (21; 21') der Freilaufhülse (20) eingreift, aber - im Überlastfall - aus dieser Eingriffsstellung, gegen seine Federbelastung (33), in eine Aushebestellung im Umfangsbereich (64) der Freilaufhülse (20) gelangt,
mit einem die Schließfunktion im Fahrzeug ausführenden Arbeitsglied (50) sowie mit einem zwar drehfest aber verschieblich mit dem Arbeitsglied (50; 50') verbundenen Schieber (40),
welcher zwar normalerweise, aufgrund einer Rückstellkraft (44), sich in einer drehfesten Kupplungsposition mit dem Zylinderkern (10) befindet, aber im Überlastfall mittels des Sperr-Steuer-Glieds (61; 61') entkuppelt wird und in eine im Gehäuse (30) drehfixierte Arretierposition gelangt, in welcher ggf. auch das Arbeitsglied (50; 50') arretiert (32, 42) ist,
**dadurch gekennzeichnet ,**
**dass** der Radialdurchbruch (31; 31') für das Sperr-Steuer-Glied (61; 61') zur Gehäuseaußenfläche (77) hin offen ist und das Sperr-Steuer-Glied (61; 61') zwar radial nach außen frei liegt, aber von einer blattförmigen Feder (37; 23, 23') überdeckt ist,
wobei die Feder (37; 23, 23') im Umfangsbereich des Gehäuses (77) angeordnet ist und unmittelbar auf das Sperr-Steuer-Glied (61; 61') einwirkt,
**dass** das Sperr-Steuer-Glied (61; 61') radial neben dem die Zuhaltungen (15) aufweisenden Zylinderabschnitt (12) des Zylinderkerns (10) angeordnet ist,
und **dass** der Schieber (40) in einem gegenüber dem Sperr-Steuer-Glied (61) axial versetzten Abschnitt (69) des Schließzylinders (70) liegt und eine axiale Verbindung (80; 83) den Abstand zwischen dem Sperr-Steuer-Glied (61; 61') und dem Schieber (40) überbrückt

2. Vorrichtung (71) nach Anspruch 1, **dadurch gekennzeichnet, dass** zwischen dem Sperr-Steuer-Glied (61') und dem Schieber (40) eine unmittelbare, formschlüssige Verbindung (80) besteht
und dass die auf das Sperr-Steur-Glied (61') einwirkende Feder (37) der Überlastsperre (60) durch den Formschluss (80) zugleich die Rückstellkraft (44) erzeugt, welche den Schieber (40) in die Kupplungsposition mit dem Zylinderkern (10) drückt.

3. Vorrichtung (71) nach Anspruch 2, **dadurch gekennzeichnet, dass** die formschlüssige Verbindung (80) aus einem axialen Zapfen (81) am Sperr-Steuer-Glied (61') und einer Kulissenführung (82) im Schieber (40) besteht, wobei der Zapfen (81) in die Kulissenführung (82) eingreift.

4. Vorrichtung (71, 72, 73) nach einem oder mehreren der Ansprüche 1 bis 3, **dadurch gekennzeichnet, dass** die axiale Verbindung (80; 83) zwischen dem Sperr-Steuer-Glied (61; 61') und dem Schieber (40) im gleichen Abschnitt des Schließzylinders (10) angeordnet ist wie die Kupplungsmittel (17, 47) zwischen dem Schieber (40) und dem Zylinderkern (10) und/oder die Arretierungsmittel (42, 32) zwischen dem Schieber (40) und dem Gehäuse (30).

5. Vorrichtung (71, 72, 73) nach einem oder mehreren der Ansprüche 1 bis 4, **dadurch gekennzeichnet, dass** zur Erhöhung der von der Feder (37) der Überlastsperre (60) auf das Sperr-Steuer-Glied (61; 61') ausgeübte Flächenpressung die Radialaussparung (21) in der Freilaufhülse (20) mit einer Stahleinlage (78) versehen ist.

6. Vorrichtung (72, 73) nach Anspruch 1, **dadurch gekennzeichnet, dass** ein Stellglied (23) eine mittelbare axiale Verbindung (83) zwischen dem Sperr-Steuer-Glied (61) und dem Schieber (40) erzeugt,
wobei das Stellglied (23) radial außerhalb des Gehäuses (30) angeordnet und mit der auf das Sperr-Steuer-Glied (61) einwirkenden Feder (23) der Überlastsperre (60) verbunden und gemeinsam mit dieser beweglich ist.

7. Vorrichtung (72, 73) nach Anspruch 6, **dadurch gekennzeichnet, dass** der Schieber (40) das zylindrische Gehäuse (30) radial überragt
und dass das Stellglied (23) eine radiale Schulter (41) des Schiebers (40) hintergreift
und dass der Schieber (40) in Berührungsrichtung seiner Kontaktstelle (41) mit dem Stellglied (23) kraftbelastet (44) ist.

8. Vorrichtung (72, 73) nach Anspruch 6 oder 7, **dadurch gekennzeichnet, dass** die Arretierstelle (42, 32) zwischen dem Schieber (40) und dem Gehäuse (30) radial näher zur Zylinderachse (19) angeordnet ist, als die Kontaktstelle (41) zwischen dem Schieber (40) und dem Stellglied (23).

9. Vorrichtung (72, 73) nach einem oder mehreren der Ansprüche 6 bis 8, **dadurch gekennzeichnet, dass** das Stellglied (23) aus einer einstückigen oder mehrstückigen Verlängerung (35) einer federnden Zunge (23) besteht,
und dass die Zunge (23) in einer Radialebene des Schließzylinders (70) verschwenkbar und in Richtung der Zylinderachse (19) gefedert (33) ist.

10. Vorrichtung (71, 73) nach einem oder mehreren der Ansprüche 1 bis 9, **dadurch gekennzeichnet, dass** die Feder der Überlastsperre (60) eine insbesondere geschlitzte Ringfeder (37) ist, die das Gehäuse (30) in einer Radialebene umschließt
und dass die Ringfeder (37) mit einem Ringsegment sich am Sperr-Steuer-Glied (61; 61') abstützt und die radiale Federkraft (38) auf das Sperr-Steuer-Glied (61; 61') ausübt.

11. Vorrichtung (73) nach Anspruch 10, **dadurch gekennzeichnet, dass** die Ringfeder (37) einen axialen Ansatz (48) aufweist, der mit dem Schieber (40) zusammenwirkt.

12. Vorrichtung (71, 72, 73) nach einem oder mehreren der Ansprüche 1 bis 14, **dadurch gekennzeichnet, dass** die Überlastsperre (60) zwei oder mehr Sperr-Steuer-Glieder (61; 61') mit eigenem Radialausbruch (31, 31') im Gehäuse (30) und mit eigenen Radialaussparungen (21, 21') in der Freilaufhülse (20) aufweist.

13. Vorrichtung (71, 72, 73) nach Anspruch 12, **dadurch gekennzeichnet, dass** die einzelnen Sperrglieder (61, 61') über den Umfang des Schließzylinders gleichmäßig verteilt angeordnet sind und dass bei zwei Sperrgliedern (61, 61') diese zueinander diametral liegen.

14. Vorrichtung (72, 73) nach Anspruch 12 oder 13, **dadurch gekennzeichnet, dass** die verschiedenen Sperrglieder (61, 61') am Schließzylinder in axialem Versatz (36) zueinander angeordnet sind.

15. Vorrichtung (72, 73) nach einem oder mehreren der Ansprüche 1 bis 14, **dadurch gekennzeichnet, dass** das Arbeitsglied ein Zahnrad (50') ist, welches auf einem abgesetzten inneren Ende (13) des Zylinderkerns (10) drehgelagert ist
und dass in das Zahnrad (50') eine radiale Führung (54) für den Schieber (40) integriert ist.

16. Vorrichtung nach einem oder mehreren der Ansprüche 1 bis 16, **dadurch gekennzeichnet, dass** das Sperr-Steuer-Glied (61; 61') ein Rollkörper ist, wie eine Walze (61) oder eine Kugel.

## Claims

1. Closing device (71, 72, 73) for closing functions executable in particular on vehicles, having a closing cylinder (70),
wherein the closing cylinder (70) comprises a free-wheeling sleeve (20) and a cylinder core (10), which is rotatably supported in an axially fixed manner therein and has a cylinder portion (12) with tumblers (15),
and the tumblers (15) are controllable by inserting a key (16) and, when the key (16) is withdrawn, lock (15) the cylinder core (10) with the free-wheeling sleeve (20),
having a stationary housing (30), which accommodates the free-wheeling sleeve (20) in a rotatable manner but in which the free-wheeling sleeve (20) is normally locked against rotation by a radially spring-loaded (33) locking/control member (61; 61') of an overload blocking device (60),
wherein the locking/control member (61; 61') is situated loosely in a radial breach (31; 31') of the housing (30) and - under normal conditions - engages with its radially inner end (62) because of the radial spring loading (33) into a radial recess (21; 21') with a lift-out profile of the free-wheeling sleeve (20) but - in the event of overload - moves out of said engaged position, counter to its spring loading (33), into a lift-out position in the peripheral region (64) of the free-wheeling sleeve (20),
having a working member (50), which executes the closing function in the vehicle, as well as having a slide (40), which is connected in a non-rotatable but displaceable manner to the working member (50; 50') and
which normally, because of a restoring force (44), is situated in a position, in which it is non-rotatably coupled to the cylinder core (10), but in the event of overload is uncoupled by means of the locking/control member (61; 61') and moves into an arrested position, in which it is locked against rotation in the housing (30) and in which optionally also the working member (50; 50') is arrested (32, 42),
**characterized in**
**that** the radial breach (31; 31') for the locking/ control member (61; 61') is open towards the housing outer surface (77), and the locking/control member (61; 61'), while being exposed in a radially outward direction, is covered by a leaf-shaped spring (37; 23, 23'),
wherein the spring (37; 23, 23') is disposed in the peripheral region of the housing (77) and acts directly upon the locking/control member (61; 61'),
**that** the locking/control member (61; 61') is disposed radially adjacent to the cylinder portion (12), which has the tumblers (15), of the cylinder core (10),
and **that** the slide (40) lies in a portion (69) of the closing cylinder (70) offset axially relative to the locking/control member (61) and an axial connection (80; 83) bridges the gap between the locking/control member (61; 61') and the slide (40).

2. Device (71) according to claim 1, **characterized in that** between the locking/control member (61') and the slide (40) there is a direct, positive connection (80) and that by virtue of the positive connection (80) the spring (37) of the overload blocking device (60) acting upon the locking/control member (61') simultaneously generates the restoring force (44), which presses the slide (40) into the position of coupling with the cylinder core (10).

3. Device (71) according to claim 2, **characterized in that** the positive connection (80) comprises an axial pin (81) on the locking/control member (61') and a gate-type guide (82) in the slide (40), wherein the pin (81) engages into the gate-type guide (82).

4. Device (71, 72, 73) according to one or more of claims 1 to 3, **characterized in that** the axial connection (80; 83) between the locking/control member (61; 61') and the slide (40) is disposed in the same portion of the closing cylinder (10) as the coupling means (17, 47) between the slide (40) and the cylinder core (10) and/or the arresting means (43, 32) between the slide (40) and the housing (30).

5. Device (71, 72, 73) according to one or more of claims 1 to 4, **characterized in that**, to increase the surface pressure exerted by the spring (37) of the overload blocking device (60) upon the locking/control member (61; 61'), the radial recess (21) in the free-wheeling sleeve (20) is provided with a steel insert (78).

6. Device (72, 73) according to claim 1, **characterized in that** an actuator (23) produces an indirect axial connection (83) between the locking/control member (61) and the slide (40),
wherein the actuator (23) is disposed radially outside of the housing (30) and is connected to, and movable jointly with, the spring (23) of the overload blocking device (60) acting upon the locking/control member (61).

7. Device (72, 73) according to claim 6, **characterized in that** the slide (40) projects radially beyond the cylindrical housing (30)
and that the actuator (23) engages behind a radial shoulder (41) of the slide (40)
and that the slide (40) is force-loaded (44) in the direction of contact of its contact point (41) with the actuator (23).

8. Device (72, 73) according to claim 6 or 7, **characterized in that** the arresting point (42, 32) between the slide (40) and the housing (30) is disposed radially closer to the cylinder axis (19) than the contact point (41) between the slide (40) and the actuator (23).

9. Device (72, 73) according to one or more of claims 6 to 8, **characterized in that** the actuator (23) comprises a single-part or multi-part extension (35) of a spring tongue (23),
and that the tongue (23) is capable of swivelling in a radial plane of the closing cylinder (70) and is spring-loaded (33) in the direction of the cylinder axis (19).

10. Device (71, 73) according to one or more of claims 1 to 9, **characterized in that** the spring of the overload blocking device (60) is an, in particular slotted, annular spring (37) which surrounds the housing (30) in a radial plane
and that the annular spring (37) is supported by a ring segment on the locking/control member (61; 61') and exerts the radial spring force (38) upon the locking/control member (61; 61').

11. Device (73) according to claim 10, **characterized in that** the annular spring (37) has an axial projection (48), which cooperates with the slide (40).

12. Device (71, 72, 73) according to one or more of claims 1 to 14, **characterized in that** the overload blocking device (60) comprises two or more locking/control members (61; 61') having their own radial breach (31; 31') in the housing (30) and having their own radial recesses (21; 21') in the free-wheeling sleeve (20).

13. Device (71, 72, 73) according to claim 12, **characterized in that** the individual locking members (61; 61') are arranged uniformly distributed over the periphery of the closing cylinder and that, given two locking members (61, 61'), the latter are positioned diametrically relative to one another.

14. Device (72, 73) according to claim 12 or 13, **characterized in that** the various locking members (61, 61') are disposed axially offset (36) relative to one another on the closing cylinder.

15. Device (72, 73) according to one or more of claims 1 to 14, **characterized in that** the working member is a gear wheel (50'), which is rotatably supported on a stepped inner end (13) of the cylinder core (10)
and that a radial guide (54) for the slide (40) is integrated in the gear wheel (50').

16. Device according to one or more of claims 1 to 16, **characterized in that** the locking/control member (61; 61') is a rolling body, such as a roller (61) or a ball.

## Revendications

1. Dispositif de fermeture (71, 72, 73) pour, en particulier, des fonctions de fermeture pouvant être exécutées notamment sur des véhicules, avec un cylindre de fermeture (70),
le cylindre de fermeture (70) comprenant une douille à mouvement libre (20) et un noyau de cylindre (10), y étant monté à rotation mais axialement fixe, avec un tronçon de cylindre (12) présentant des gâchettes (15),
et les gâchettes (15) étant susceptibles d'être commandées par enfichage d'une clé (16) et, lorsque la clé (16) est extraite, verrouillant le noyau de cylindre (10) avec la douille à mouvement libre (20),
avec un boîtier (30) localement fixe, recevant la douille à mouvement libre (20) de façon à permettre, certes, une rotation, boîtier dans lequel cependant la douille à mouvement libre (20), normalement, est fixée en rotation à l'aide d'un organe de commande et de blocage (61, 61'), sollicité élastiquement radialement (33), appartenant à un verrou de surcharge (60),
l'organe de commande et de blocage (61, 61') se trouvant de façon lâche dans un évidement radial (31, 31') du boîtier (30) et - en cas normal - s'engageant, par son extrémité intérieure radiale (62), du fait de la sollicitation élastique radiale (33), dans un évidement radial (21, 21'), présentant un profil de soulèvement, de la douille à mouvement libre (20), mais - en cas de surcharge - sortant de cette position de mise en prise, à l'encontre de sa sollicitation élastique (33), et passant en une position de dégagement dans la zone périphérique (64) de la douille à mouvement libre (20),
avec un organe de travail (50) assurant la fonction de fermeture dans le véhicule, ainsi qu'avec un coulisseau (40), relié certes de façon assujettie en rotation mais de façon déplaçable à l'organe de travail (50 ; 50'),
qui, certes, normalement, du fait d'une force de rappel (44), se trouve en une position d'accouplement assujettie en rotation avec le noyau de cylindre (10), mais qui, en cas de surcharge, est désaccouplé à l'aide de l'organe de commande-blocage (61 ; 61') et arrive en une position de blocage fixé en rotation dans le boîtier (30), à laquelle le cas échéant, également, l'organe de travail (50; 50') est bloqué (32, 42),
***caractérisé en ce***
**que** le passage radial (31, 31') prévu pour l'organe de commande-blocage (61; 61') - est ouvert en direction de la surface extérieure (77) du boîtier et l'organe de commande-blocage (61, 61') est, certes, exposé librement radialement vers l'extérieur, mais est couvert par un ressort (37; 23, 23') en forme de lame,
le ressort (37; 23, 23') étant disposé dans la zone périphérique du boîtier (77) et agissant directement sur l'organe de commande-blocage (61, 61'),
en ce que l'organe de command -blocage (61, 61') est disposé radialement à côté du tronçon de cylindre (12), présentant les gâchettes (15), du noyau de cylindre (10),
et en ce que le coulisseau (40) est placé dans un tronçon (69), décalé axialement par rapport à l'organe de commande-blocage (61), du cylindre de fermeture (70), et une liaison axiale (80; 83) ponte l'espacement existant entre l'organe de commande-blocage (61; 61') et le coulisseau (40),

2. Dispositif (71) selon la revendication 1, **caractérisé en ce qu'**une liaison (80) à ajustement de forme, directe, est établi entre l'organe de commande-blocage (61') et le coulisseau 40),
et **en ce que** le ressort (37) agissant sur l'organe de commande-blocage (61') du verrou de surcharge (60), génère, du fait de la liaison ajustement de forme (80), en même temps, la force de rappel (44) qui presse le coulisseau (40) à la position d'accouplement envers le noyau de cylindre (10).

3. Dispositif (71) selon l'une la revendication 2, **caractérisé en ce que** la liaison (80) à ajustement de forme est constituée d'un tourillon axial (81) monté sur l'organe de commande-blocage (61') et d'un guidage à coulisse (82) ménagé dans le coulisseau (40), le tourillon (81) s'engageant dans le guidage à coulisse (82).

4. Dispositif (71, 72, 73) selon l'une ou plusieurs des revendications 1 à 3, **caractérisé en ce que** la liaison axiale (80, 83), entre l'organe de commande de blocage (61, 61') et le coulisseau (40), est disposé dans le même tronçon du cylindre de fermeture (10) que les moyens d'accouplement (17, 47), entre le coulisseau (40) et le noyau de cylindre (10), et/les moyens de blocage (42, 32) entre le coulisseau (40) et le boîtier (30).

5. Dispositif (71, 72, 73) selon l'une ou plusieurs des revendications 1 à 4, **caractérisé en ce que**, pour augmenter le pressage de surface exercé par le ressort (37) du verrou de surcharge (60) sur l'élément de commande-blocage (61, 61'), l'évidement radial (21), ménagé dans la douille à mouvement libre (20), est muni d'une garniture en acier (78).

6. Dispositif (72, 73) selon revendication 1, **caractérisé en ce qu'**un organe de réglage (23) génère une liaison axiale indirecte (83) entre l'organe de commande-blocage (61) et le coulisseau (40),
l'organe de réglage (23) étant disposé radialement à l'extérieur du boîtier (30) et étant relié au ressort (23), agissant sur l'organe de commande-blocage (61), du verrou de surcharge (60) et étant déplaçable conjointement avec celui-ci.

7. Dispositif (72, 73) selon la revendication 6, **caractérisé en ce que** le coulisseau (40) dépasse radialement du boîtier cylindrique (30),
et **en ce que** l'organe de réglage (23) saisit par l'arrière un épaulement radial (41) du coulisseau (40),
et **en ce que** le coulisseau (40) est sollicité par une force (44), dans la direction du contact de son point de contact (41) avec l'organe de réglage (23).

8. Dispositif (72, 73) selon la revendication 6 ou 7, **caractérisé en ce que** le point de blocage (42, 32) entre le coulisseau (40) et le boîtier (30) est radialement plus proche de l'axe de cylindre (19) que le point de contact (41) entre le coulisseau (40) et l'organe de réglage (23).

9. Dispositif (72, 73) selon l'une ou plusieurs des revendications 6 à 8, **caractérisé en ce que** l'organe de réglage (23) est constitué d'un prolongement (35), en une partie ou en plusieurs parties, d'une languette (23) élastique,
et **en ce que** la languette (23) est susceptible de pivoter dans une plan radial du cylindre de fermeture (70) et est montée élastiquement (33) dans la direction de l'axe de cylindre (19).

10. Dispositif (71, 73) selon l'une ou plusieurs des revendications 1 à 9, **caractérisé en ce que** le ressort du verrou de blocage (60) est, en particulier, un anneau-ressort - (37), en particulier fendu, entourant le boîtier (30) dans un plan radial ;
et **en ce que** l'anneau ressort (37) prend appui, par un segment d'anneau sur l'organe de commande-blocage (61, 61') et exerce la force élastique radiale (38) sur l'organe de commande-blocage (61, 61').

11. Dispositif (73) selon la revendication 10 **caractérisé en ce que** le ressort anneau (37) présente un appendice axial (48), coopérant avec le coulisseau (40).

12. Dispositif (71, 72, 73) selon l'une ou plusieurs des revendications 1 à 14, **caractérisé en ce que** le verrou de surcharge (60) présente deux organes de commande blocage (61, 61') ou plus, avec un évidement radial (31, 31') propre dans le boîtier (30) et avec des évidements radiaux (21, 21') propres dans la douille à mouvement libre (20).

13. Dispositif (71, 72, 73) selon la revendication 12, **caractérisé en ce que** les différents organes de blocage (61, 61') sont répartis régulièrement sur la périphérie du cylindre de fermeture, et **en ce qu'**ils sont situés diamétralement les uns par rapport aux autres dans le cas où le nombre d'organes de blocage (61, 61') est de deux.

14. Dispositif (72, 73) selon la revendication 12 ou 13, **caractérisé en ce que** les différents organes de blocage (61, 61') sont disposés avec un décalage axial mutuel (36) sur le cylindre de fermeture.

15. Dispositif (72, 73) selon l'une ou plusieurs des revendications 1 à 14, **caractérisé en ce que** l'organe de travail est une roue dentée (50') montée à rotation sur une extrémité intérieure (13) décalée du noyau de cylindre (10),
et **en ce qu'**un guidage radial (54) est intégré dans la roue dentée (50') pour le coulisseau (40).

16. Dispositif selon l'une ou plusieurs des revendications 1 à 16, **caractérisé en ce que** l'organe de commande blocage (61 ; 61') est un corps de roulement, tel qu'un rouleau (61) ou une bille.
